# FASCICULE DE BREVET EUROPEEN

(11) **EP 3 044 527 B1**
(45) Date de publication et mention de la délivrance du brevet: **27.02.2019**
(21) Numéro de dépôt: 14784279.3
(22) Date de dépôt: 11.09.2014
(51) Int. Cl.: F25J 1/00, F25J 1/02, B63B 25/16

(54) **DISPOSITIF DE RÉCUPÉRATION DE VAPEURS ISSUES D'UN RÉSERVOIR CRYOGÉNIQUE**
VORRICHTUNG ZUR RÜCKGEWINNUNG VON DÄMPFEN AUS EINEM KRYOTANK
DEVICE FOR RECOVERING VAPOURS FROM A CRYOGENIC TANK

(30) Priorité: 12.09.2013 GB 201316227; 25.06.2014 FR 1455931
(43) Date de publication de la demande: 20.07.2016
(73) Titulaire: Cryostar SAS, 68220 Hesingue (FR)
(72) Inventeur: RAGOT, Mathias, F-68510 Sierentz (FR)
(74) Mandataire: Richmond, Sarah
(86) Numéro de dépôt international: PCT/FR2014/052258
(87) Numéro de publication internationale: WO 2015/036708

(56) Documents cités:
- WO-A1-2006/098630
- WO-A1-2009/126604
- WO-A1-2011/078689
- WO-A2-2010/108464

## Description

La présente invention concerne un dispositif de récupération de gaz d'évaporation issu d'un réservoir cryogénique.

Le domaine de la présente invention est par exemple le transport de liquides cryogéniques. Au cours d'un transport, un liquide cryogénique est placé dans un réservoir isolé thermiquement mais malgré la bonne isolation thermique réalisée, des échanges de chaleur entre l'intérieur du réservoir et l'extérieur se produisent. Ces échanges conduisent à un apport d'énergie de l'extérieur vers l'intérieur du réservoir et conduisent à une vaporisation d'une part du liquide se trouvant dans le réservoir. Cette vaporisation tend à faire monter la pression dans le réservoir concerné. Pour limiter cette augmentation de pression, le liquide vaporisé est prélevé sous forme de gaz hors du réservoir.

Selon la nature du liquide cryogénique (et donc du gaz correspondant) le gaz d'évaporation prélevé dans le réservoir peut être traité de diverses manières. On peut ainsi par exemple envisager de le rejeter simplement à l'atmosphère. Le gaz d'évaporation récupéré peut aussi être traité pour être reliquéfié et réintroduit alors dans le réservoir.

Dans le cas où le liquide cryogénique peut être utilisé comme un carburant, par exemple lorsqu'il s'agit de LNG (sigle anglais pour Liquid Natural Gas, soit en français Gaz Naturel Liquéfié), alors le gaz d'évaporation récupéré peut être utilisé pour la propulsion du véhicule de transport, généralement un navire (méthanier).

La présente invention concerne ici plus particulièrement un système de récupération de gaz d'évaporation de liquide cryogénique qui permet en fonction des besoins d'alimenter un moteur en gaz à haute pression et/ou de reliquéfier ce gaz d'évaporation récupéré. Pour l'alimentation d'un moteur fonctionnant au gaz naturel, il est généralement prévu un compresseur moyenne/haute pression amenant le gaz naturel à des pressions de l'ordre de 10 à 300 bars (c'est-à-dire 1 à 30 MPa). Selon la vitesse du navire, les besoins en gaz du moteur varient et tout ou partie du gaz d'évaporation récupéré est comprimé pour alimenter le moteur ou bien est envoyé vers un dispositif permettant sa reliquéfaction.

Le gaz d'évaporation qui va vers un dispositif de reliquéfaction, est classiquement à une pression d'au moins 4 bars (soit 0,4 MPa) et à une température de l'ordre de -100 à +40°C. Comme mentionné plus haut, après reliquéfaction, le liquide obtenu retourne dans le réservoir de liquide cryogénique.

Le document WO-2009/126604 divulgue un site de stockage et de regazéification de gaz naturel liquéfié (GNL) doté d'une unité de reliquéfaction dans laquelle les vapeurs d'évaporation provenant de réservoirs de stockage sont reliquéfiées et recyclées dans les réservoirs de stockage du GNL, afin de contrôler la pression du réservoir et l'indice de Wobbe. De préférence, le GNL froid est utilisé pour la reliquéfaction et une flexibilité opérationnelle est obtenue en alimentant une partie du gaz d'évaporation pressurisé à un collecteur de gaz combustible et/ou pour être recondensé par le GNL émis.

Le document WO-2007/117148 illustre un procédé et un appareil permettant de préchauffer un flux de gaz naturel liquéfié d'évaporation sortant d'un réservoir d'un système de reliquéfaction avant sa compression. Le procédé consiste à échanger thermiquement le flux de gaz d'évaporation dans un premier échangeur thermique avec un flux d'un second flux de refroidissement présentant une température plus élevée que le flux de gaz d'évaporation, le second flux de refroidissement étant obtenu par une division sélective d'un premier flux de refroidissement en ce second flux de refroidissement et en un troisième flux de refroidissement, ce dernier étant injecté dans un premier passage de refroidissement d'une boîte froide du système de reliquéfaction. Le gaz d'évaporation atteint ainsi des températures quasi-ambiantes avant sa compression et le froid provenant du gaz d'évaporation est sensiblement transféré au système de reliquéfaction. Avant l'étape de compression, pour préchauffer le gaz d'évaporation à des températures sensiblement ambiantes, on échange thermiquement le gaz d'évaporation froid avec le flux de refroidissement, lequel présente une température supérieure à celle du gaz d'évaporation avant l'échange thermique.

La présente invention a ainsi pour but de fournir un dispositif de récupération de gaz d'évaporation de liquide cryogénique destiné à alimenter, d'une part, une unité de compression pour un moteur et, d'autre part, un système de reliquéfaction, ledit dispositif de récupération de gaz d'évaporation ayant une consommation énergétique réduite.

Avantageusement, le dispositif proposé permettra d'éviter toute pollution du gaz alimentant l'unité de compression et destiné à un moteur. De préférence, ce dispositif sera de conception simple et d'un prix de revient limité.

À cet effet, la présente invention propose un dispositif de récupération de gaz d'évaporation issu d'un réservoir cryogénique comportant :
- une unité de compression présentant plusieurs étages de compression, ladite unité étant alimentée en gaz à partir du réservoir cryogénique et fournissant du gaz à une pression d'alimentation de moteur,
- un système de reliquéfaction présentant une sortie de liquide vers le réservoir cryogénique,
- un échangeur disposé entre le réservoir cryogénique et l'unité de compression pour refroidir du gaz avant son entrée dans le système de liquéfaction et par là réchauffer le gaz d'évaporation issu du réservoir avant son entrée dans l'unité de compression.

Selon l'invention, le gaz d'évaporation issu du réservoir cryogénique est réchauffé par du gaz comprimé au sein de l'unité de compression à une pression inférieure ou égale à la pression d'alimentation de moteur, et le système de reliquéfaction est alimenté par du gaz comprimé au sein de l'unité de compression à une pression inférieure ou égale à la pression d'alimentation du moteur, éventuellement refroidi par le gaz d'évaporation alimentant l'unité de compression.

Cette configuration s'avère particulièrement avantageuse en termes de consommation énergétique. De manière fort originale, lorsque la technologie de l'unité de compression le permet, on peut prélever une partie du gaz d'évaporation comprimé, avant qu'il atteigne sa pression nominale (correspondant à la pression d'alimentation du moteur) pour alimenter le système de reliquéfaction. En outre, ce gaz comprimé est refroidi par le gaz d'évaporation alimentant l'unité de compression. Ceci est favorable, d'une part, car il est préférable de réchauffer le gaz d'évaporation avant qu'il entre dans l'unité de compression et, d'autre part, il est aussi préférable de refroidir le gaz qui entre dans le système de reliquéfaction.

Pour un meilleur contrôle de la pression et de la température à l'entrée du système de reliquéfaction, il est proposé que le dispositif de récupération de gaz d'évaporation soit tel que l'unité de compression comporte une entrée, une première sortie à la pression d'alimentation de moteur et une seconde sortie à une pression intermédiaire, et que la seconde sortie soit reliée, d'une part, à l'échangeur et, d'autre part, à une vanne trois voies, ladite vanne trois voies présentant une entrée reliée directement à la seconde sortie, une entrée alimentée par du gaz en provenance de la seconde sortie après son passage dans l'échangeur et une sortie vers le système de reliquéfaction.

Pour permettre d'abaisser la pression (et la température) avant l'entrée dans le système de liquéfaction, une vanne de détente est avantageusement disposée en amont du système de reliquéfaction. Lorsque le dispositif est aussi équipé d'une vanne trois voies, la vanne de détente peut se trouver soit en aval de l'ensemble formé par l'échangeur et la vanne trois voies mais elle est de préférence en amont de cet ensemble pour limiter le risque d'avoir du liquide au sein de l'échangeur.

Pour limiter les risques de pollution du gaz d'évaporation qui est par la suite reliquéfié, il est avantageusement prévu que l'unité de compression soit non lubrifiée. Dans le cas contraire, cette unité de compression comporte avantageusement au moins un étage de compression non lubrifié en amont d'au moins un étage de compression lubrifié. Une sortie à une pression intermédiaire en amont des étages de compression lubrifiés peut alors être envisagée. Il est aussi possible d'envisager l'installation d'un ensemble de traitement du gaz (par exemple un filtre coalesceur ou à charbons actifs) pour éviter, ou tout du moins limiter, l'entrainement d'huile vers le système de reliquéfaction.

Dans une forme de réalisation, le dispositif de récupération de gaz d'évaporation selon la présente invention est tel que le système de reliquéfaction comporte une boucle fermée de fluide réfrigérant alimentant au moins un échangeur de chaleur pour refroidir le gaz d'évaporation entrant dans le système de reliquéfaction.

Dans cette forme de réalisation, un seul échangeur peut être utilisé pour réaliser, d'une part, le réchauffage du gaz d'évaporation issu du réservoir avant son entrée dans l'unité de compression et, d'autre part, le refroidissement du gaz d'évaporation entrant dans le système de reliquéfaction mettant en oeuvre la boucle fermée de fluide réfrigérant.

Lorsqu'une boucle fermée de fluide réfrigérant est prévue, celle-ci contient par exemple essentiellement de l'azote.

La présente invention concerne également :
- un ensemble comportant au moins un réservoir cryogénique, un moteur utilisant du gaz naturel à moyenne ou haute pression comme carburant et un dispositif de récupération de gaz d'évaporation issu desdits réservoirs cryogéniques, caractérisé en ce que le dispositif de récupération de gaz d'évaporation est un dispositif de récupération de gaz d'évaporation tel que décrit ci-dessus, et
- un navire pour le transport de gaz naturel liquéfié, caractérisé en ce qu'il comporte un dispositif de récupération de gaz d'évaporation tel que décrit ci-dessus.

Des détails et avantages de la présente invention apparaitront mieux de la description qui suit, faite en référence au dessin schématique annexé sur lequel :
La figure 1 illustre schématiquement une première forme de réalisation d'un dispositif de récupération de gaz d'évaporation issu d'un réservoir cryogénique,
La figure 2 est une vue similaire à la figure 1 pour une première variante de réalisation, et
La figure 3 est une vue similaire à celles des figures 1 et 2 d'une seconde variante de réalisation. Toutefois, cette variante de réalisation ne montre pas une variante de réalisation de l'invention.

La description qui suit est faite en référence à un navire à bord duquel se trouve au moins un réservoir 2 de liquide cryogénique. Il est habituel sur un navire d'avoir plusieurs réservoirs ou bien un réservoir cloisonné pour éviter notamment des problèmes de tangage. Un seul réservoir sera considéré ici mais il est clair pour l'homme du métier d'appliquer l'enseignement de ce document à plusieurs réservoirs. On suppose par la suite qu'il s'agit de LNG (sigle anglais pour Liquid Natural Gas), c'est-à-dire du gaz naturel liquéfié. Le navire comporte alors au moins un moteur (non illustré) qui fonctionne en utilisant du gaz naturel comprimé comme carburant.

Pour alimenter le moteur en gaz naturel comprimé, du gaz d'évaporation de LNG est récupéré dans le réservoir 2, comprimé dans une unité de compression 4 pour être envoyé par une ligne d'alimentation 6 vers le moteur où il sera alors utilisé comme carburant. Ce gaz d'évaporation est communément désigné par le sigle anglais BOG (pour Boil Off Gas). Il provient des échanges de chaleur qui sont inévitables, quelle que soit l'isolation du réservoir 2, entre le LNG stocké à des températures généralement de l'ordre de -160° C et l'extérieur.

Une conduite 8 de gaz d'évaporation relie ainsi une partie haute du réservoir 2 à une entrée de l'unité de compression 4. Un échangeur 10 est disposé sur cette conduite en amont de l'unité de compression 4. Il permet ici de réchauffer le gaz d'évaporation froid en provenance du réservoir 2 avant son introduction dans l'unité de compression 4.

L'unité de compression 4 comporte généralement plusieurs étages de compression car il convient d'avoir une pression d'alimentation pour le moteur qui, selon le moteur, est généralement comprise entre 10 et 300 bars (soit entre 1 et 30 MPa). Les premiers étages de compression sont représentés schématiquement par un premier étage 12 tandis que les derniers étages sont représentés schématiquement sur les figures uniquement par un second étage 14. La ligne d'alimentation 6 est connectée à la sortie du second étage 14 dans les configurations illustrées au dessin. De manière classique, un refroidissement du gaz peut être prévu après chaque étage de l'unité de compression. Les échangeurs correspondants, appelés classiquement "intercoolers" ou "aftercoolers" ne sont pas illustrés au dessin.

L'unité de compression 4 présente dans les formes de réalisation illustrées une sortie intermédiaire fournissant du gaz d'évaporation à une pression intermédiaire inférieure à la pression d'alimentation du moteur en amont du second étage 14. De préférence, pour éviter tout risque de pollution du gaz qui va être reliquéfié, lorsque l'unité de compression 4 présente des étages de compression lubrifiés et des étages de compression non lubrifiés, cette sortie intermédiaire est faite en amont des étages de compression lubrifiés, c'est-à-dire avant que le gaz d'évaporation risque d'être éventuellement en contact avec du lubrifiant.

La sortie intermédiaire alimente alors une conduite 16 qui s'étend de l'unité de compression 4, et plus précisément de sa sortie intermédiaire, jusqu'à une vanne trois voies 18. Une entrée de la vanne trois voies 18 est alimentée directement par la conduite 16 à partir de la sortie intermédiaire de l'unité de compression 4. Cette conduite 16 présente en amont de la vanne trois voies 18 une dérivation qui forme une branche 19. Cette dernière part donc de la conduite 16, alimente l'échangeur 10 à contre-courant du gaz d'évaporation froid en provenance du réservoir 2 afin de le réchauffer, puis se termine par une connexion à une seconde entrée de la vanne trois voies 18. Une sortie de la vanne trois voies 18 vient alors alimenter un système de reliquéfaction 20. De préférence, une vanne 22 est prévue en aval de la vanne trois voies 18 et en amont du système de reliquéfaction 20. Il est toutefois également envisageable de disposer la vanne 22 en amont de la vanne trois voies 18, c'est-à-dire sur la conduite 16, directement à la sortie intermédiaire de l'unité de compression 4 par exemple. Cette vanne 22, dans ses diverses positions, permet d'ajuster la pression du gaz d'évaporation entrant dans le système de reliquéfaction 20 en la réduisant. Au cours de cette réduction de pression du gaz d'évaporation, la température de ce dernier diminue également.

Le système de reliquéfaction 20 est d'un type connu de l'homme du métier. Il fonctionne par exemple selon le cycle de Brayton et comporte une boucle fermée d'azote 24. Cette dernière comporte de manière classique un premier échangeur 26 et un deuxième échangeur 28 permettant un échange thermique entre l'azote et le gaz d'évaporation, une turbine 30, un compresseur 32 et un troisième échangeur 34 pour réaliser un échange thermique au sein de l'azote de la boucle fermée d'azote 24.

Le gaz d'évaporation refroidi et liquéfié au sein du premier échangeur 26 et du deuxième échangeur 28 est généralement directement renvoyé vers le réservoir 2 grâce à une ligne 29. Lorsque le gaz d'évaporation contient une grande quantité de gaz inerte (principalement de l'azote), il est intéressant de le liquéfier et de l'envoyer par l'intermédiaire d'une ligne 41 pour qu'il passe au sein d'un séparateur 36 opérant à une pression pouvant être inférieure légèrement à la pression au sein de l'unité de reliquéfaction 20. La partie basse du séparateur présente une sortie qui permet d'alimenter une ligne de retour 38 vers le réservoir 2, par l'intermédiaire éventuellement d'une pompe 40. La partie haute du séparateur 36 permet l'évacuation des gaz inertes grâce à un conduit de dégazage 42 contrôlé par une vanne ou bien rejoindre le gaz d'évaporation en provenance directe du réservoir 2 en étant réinjecté par une ligne d'injection 44 dans la conduite 8.

La variante de réalisation de la figure 2 ne prévoit qu'un seul échangeur 50 à la place du premier échangeur 26 et du deuxième échangeur 28 du système de reliquéfaction 20 de la figure 1.

Sur la figure 3, il est réalisé au sein d'un même échangeur 60, d'une part, les échanges entre le gaz d'évaporation provenant directement du réservoir 2 et le gaz d'évaporation comprimé à une pression intermédiaire et, d'autre part, les échanges au sein du système de reliquéfaction entre le fluide réfrigérant (azote) et le gaz d'évaporation à liquéfier. Dans cette variante de réalisation, il est prévu de faire passer tout le flux passant par la conduite 16 en provenance de la sortie intermédiaire de l'unité de compression 4 dans l'échangeur 60. La forme de réalisation représentée ne comporte donc pas de vanne trois voies mais il apparaît à l'homme du métier qu'une telle vanne pourrait également être prévue dans ce mode de réalisation.

Dans un navire transportant du liquide cryogénique, la quantité de gaz d'évaporation résultant des échanges thermiques entre le(s) réservoir(s) et l'extérieur est sensiblement constante. Par contre, la consommation des moteurs varie. La quantité de gaz d'évaporation non utilisée par les moteurs est alors de préférence reliquéfiée. Les dispositifs de récupération de gaz d'évaporation décrits ci-dessus permettent d'adapter la production de gaz à haute pression pour l'alimentation des moteurs et la reliquéfaction du gaz d'évaporation non utilisé par le(s) moteur(s).

Il est proposé ici de "soutirer" une quantité de gaz d'évaporation à une pression intermédiaire dans une unité de compression alimentant le(s) moteur(s). L'échange thermique réaliser entre le gaz d'évaporation en provenance directe du réservoir et le gaz d'évaporation à une pression intermédiaire permet d'optimiser la consommation énergétique du dispositif de récupération de gaz d'évaporation. Dans la forme de réalisation illustrée, on utilise une vanne de détente 22 située en amont ou en aval de l'échange thermique afin d'optimiser les conditions de pression dans lesquelles le gaz d'évaporation rentre dans le système de reliquéfaction 20. La présence éventuelle d'une vanne trois voies, selon les caractéristiques du gaz d'évaporation à pression intermédiaire, permet de mieux contrôler la température du gaz d'évaporation avant son entrée dans le système de reliquéfaction.

Les variantes illustrées ci-dessus permettent ainsi une optimisation de la consommation énergétique, d'une part, pour comprimer le gaz d'évaporation et alimenter le(s) moteur(s) et, d'autre part, reliquéfier le gaz d'évaporation non utilisé par le(s) moteur(s).

Comme illustré par les variantes de réalisation, la construction est relativement modulaire et on peut limiter le nombre d'échangeurs nécessaires. Les solutions proposées ici permettent donc une adaptation à diverses configurations rencontrées à bord de navire, ou bien au niveau d'installation de récupération de LNG ou d'un autre liquide cryogénique.

La présente invention ne se limite pas aux formes de réalisation décrites ci-dessus et aux autres variantes évoquées. Elle concerne également toute forme de réalisation à la portée de l'homme du métier dans le cadre des revendications ci-après.

## Revendications

1. Dispositif de récupération de gaz d'évaporation issu d'un réservoir (2) cryogénique comportant :
- une unité de compression (4) présentant plusieurs étages de compression, ladite unité comportant une alimentation en gaz à partir du réservoir (2) cryogénique et une sortie de gaz à une pression d'alimentation de moteur,
- un système de reliquéfaction (20) présentant une sortie de liquide vers le réservoir (2) cryogénique,
- un échangeur (10) disposé entre le réservoir (2) cryogénique et l'unité de compression (4) pour refroidir du gaz avant son entrée dans le système de liquéfaction et par là réchauffer le gaz d'évaporation issu du réservoir (2) avant son entrée dans l'unité de compression (4),
- des moyens pour réchauffer du gaz d'évaporation issu du réservoir (2) cryogénique à l'aide de gaz comprimé au sein de l'unité de compression (4) à une pression inférieure ou égale à la pression d'alimentation de moteur, et
- des moyens pour alimenter le système de reliquéfaction (20) par du gaz comprimé au sein de l'unité de compression (4) à une pression inférieure ou égale à la pression d'alimentation du moteur, éventuellement refroidi par le gaz d'évaporation alimentant l'unité de compression (4),
l'unité de compression (4) comportant une entrée, une première sortie à la pression d'alimentation de moteur et une seconde sortie à une pression intermédiaire, et
**caractérise en ce que** la seconde sortie est reliée, d'une part, à l'échangeur (10) et, d'autre part, à une vanne trois voies (18), ladite vanne trois voies (18) présentant une entrée reliée directement à la seconde sortie, une entrée alimentée par du gaz en provenance de la seconde sortie après son passage dans l'échangeur (10) et une sortie vers le système de reliquéfaction (20).

2. Dispositif de récupération de gaz d'évaporation selon la revendication 1, **caractérisé en ce qu'**une vanne de détente (22) est disposée en amont du système de reliquéfaction (20).

3. Dispositif de récupération de gaz d'évaporation selon la revendication 2, **caractérisé en ce que** la vanne de détente (22) est disposée en aval d'un ensemble formé par l'échangeur (10) et la vanne trois voies (18).

4. Ensemble comportant au moins un réservoir cryogénique, un moteur utilisant du gaz naturel à haute pression comme carburant et un dispositif de récupération de gaz d'évaporation issu desdits réservoirs cryogéniques, **caractérisé en ce que** le dispositif de récupération de gaz d'évaporation est un dispositif de récupération de gaz d'évaporation selon l'une des revendications 1 à 3.

5. Navire pour le transport de gaz naturel liquéfié, **caractérisé en ce qu'**il comporte un dispositif de récupération de gaz d'évaporation selon l'une des revendications 1 à 3.

## Patentansprüche

1. Vorrichtung zur Rückgewinnung von Verdampfungsgas aus einem Kryotank (2), welche aufweist:
- eine Kompressionseinheit (4), die mehrere Kompressionsstufen aufweist, wobei die Einheit eine Gaszufuhr aus dem Kryotank (2) und einen Gasauslass mit einem Motorversorgungsdruck aufweist,
- ein Wiederverflüssigungssystem (20), das einen Flüssigkeitsauslass zum Kryotank (2) aufweist,
- einen Wärmetauscher (10), der zwischen dem Kryotank (2) und der Kompressionseinheit (4) angeordnet ist, um Gas vor seinem Eintritt in das Verflüssigungssystem zu kühlen und somit das Verdampfungsgas aus dem Tank (2) vor seinem Eintritt in die Kompressionseinheit (4) zu erwärmen,
- Mittel zum Erwärmen des Verdampfungsgases aus dem Kryotank (2) mithilfe von Gas, das im Inneren der Kompressionseinheit (4) auf einen Druck komprimiert wurde, der niedriger oder gleich dem Motorversorgungsdruck ist, und
- Mittel zum Versorgen des Wiederverflüssigungssystems (20) mit Gas, das im Inneren der Kompressionseinheit (4) auf einen Druck komprimiert wurde, der niedriger oder gleich dem Motorversorgungsdruck ist, und eventuell durch das der Kompressionseinheit (4) zugeführte Verdampfungsgas gekühlt wurde,
wobei die Kompressionseinheit (4) einen Einlass, einen ersten Auslass mit dem Motorversorgungsdruck und einen zweiten Auslassmit einem Zwischendruck aufweist, und
**dadurch gekennzeichnet, dass** der zweite Auslass einerseits mit dem Wärmetauscher (10) und andererseits mit einem Dreiwegeventil (18) verbunden ist, wobei das Dreiwegeventil (18) einen Einlass, der direkt mit dem zweiten Auslass verbunden ist, einen Einlass, dem vom zweiten Auslass stammendes Gas nach seinem Durchgang durch den Wärmetauscher (10) zugeführt wird, und einen Auslass zum Wiederverflüssigungssystem (20) aufweist.

2. Vorrichtung zur Rückgewinnung von Verdampfungsgas nach Anspruch 1, **dadurch gekennzeichnet, dass** ein Druckminderventil (22) stromaufwärts des Wiederverflüssigungssystem (20) angeordnet ist.

3. Vorrichtung zur Rückgewinnung von Verdampfungsgas nach Anspruch 2, **dadurch gekennzeichnet, dass** das Druckminderventil (22) stromabwärts einer Anordnung angeordnet ist, die von dem Wärmetauscher (10) und dem Dreiwegeventil (18) gebildet wird.

4. Anordnung, welche wenigstens einen Kryotank, einen Motor, der Hochdruckerdgas als Kraftstoff verwendet, und eine Vorrichtung zur Rückgewinnung von Verdampfungsgas aus den Kryotanks aufweist, **dadurch gekennzeichnet, dass** die Vorrichtung zur Rückgewinnung von Verdampfungsgas eine Vorrichtung zur Rückgewinnung von Verdampfungsgas nach einem der Ansprüche 1 bis 3 ist.

5. Schiff zum Transport von Flüssigerdgas, **dadurch gekennzeichnet, dass** es eine Vorrichtung zur Rückgewinnung von Verdampfungsgas nach einem der Ansprüche 1 bis 3 aufweist.

## Claims

1. Device for recovering boil-off gas coming from a cryogenic tank (2) comprising:
- a compression unit (4) having several compression stages, the said unit comprising a supply of gas from the cryogenic tank (2) and an outlet for gas at an engine supply pressure,
- a reliquefication system (20) having an outlet for liquid towards the cryogenic tank (2),
- an exchanger (10) positioned between the cryogenic tank (2) and the compression unit (4) for cooling gas before it enters the liquefaction system and thereby warming the boil-off gas coming from the tank (2) before it enters the compression unit (4),
- means for warming the boil-off gas coming from the cryogenic tank (2) using gas compressed within the compression unit (4) to a pressure below or equal to the engine supply pressure, and
- means for supplying the reliquefication system (20) with gas compressed within the compression unit (4) to a pressure below or equal to the engine supply pressure, potentially cooled by the boil-off gas supplying the compression unit (4),
the compression unit (4) comprising an inlet, a first outlet at the engine supply pressure and a second outlet at an intermediate pressure, and
**characterized in that** the second outlet is connected, on the one hand, to the exchanger (10) and, on the other hand, to a three-way valve (18), the said three-way valve (18) having an inlet connected directly to the second outlet, an inlet supplied with gas coming from the second outlet after it has passed through the exchanger (10) and an outlet to the reliquification system (20).

2. Device for recovering boil-off gas according to Claim 1, **characterized in that** an expansion valve (22) is positioned upstream of the reliquification system (20) .

3. Device for recovering boil-off gas according to Claim 2, **characterized in that** the expansion valve (22) is positioned downstream of an assembly formed by the exchanger (10) and the three-way valve (18).

4. Assembly comprising at least one cryogenic tank, an engine using high-pressure natural gas as fuel, and a device for recovering boil-off gas coming from the said cryogenic tanks, **characterized in that** the device for recovering boil-off gas is a device for recovering boil-off gas according to one of Claims 1 to 3.

5. Ship for carrying liquefied natural gas, **characterized in that** it comprises a device for recovering boil-off gas according to one of Claims 1 to 3.
